# EUROPÄISCHE PATENTSCHRIFT

(11) **EP 0 463 709 B1**
(45) Veröffentlichungstag und Bekanntmachung des Hinweises auf die Patenterteilung: **07.12.1994**
(21) Anmeldenummer: 91250251.5
(22) Anmeldetag: 12.09.1991
(51) Int. Cl.: E04G 3/00

(54) **Verfahren zum Befahren einer Gebäudefassade und Fassadenaufzug**
Cradle and method for running along a building-façade
Echafaudage suspendu et méthode pour travailler le long d'une façade de bâtiment

(43) Veröffentlichungstag der Anmeldung: 02.01.1992
(73) Patentinhaber: MANNESMANN Aktiengesellschaft, 40027 Düsseldorf (DE)
(72) Erfinder: Cammen van der, Fransiscus, Rotterdam (NL); Burg, Edmund, W-8034 Germering (DE)
(74) Vertreter: Meissner, Peter E., Dipl.-Ing.

(56) Entgegenhaltungen:
- AU-B- 519 344
- CH-A- 418 605
- CH-A- 670 248
- DE-C- 19 966
- FR-A- 2 257 000
- FR-A- 2 532 674
- FR-A- 2 657 595
- US-A- 2 645 531
- US-A- 4 068 895
- US-A- 4 164 268

## Beschreibung

Die Erfindung betrifft ein Verfahren zum Befahren der Fassade eines Gebäudes mit der Gondel eines Fassadenaufzugs gemäß dem Gattungsbegriff des Patentanspruchs 1 sowie einen Fassadenaufzug zur Durchführung dieses Verfahrens.

Fassadenaufzüge, die beispielsweise zur Reinigung von Fensterflächen oder für Reparaturaufgaben an der Fassade insbesondere bei Hochhäusern benötigt werden, sind seit vielen Jahren bekannt. Beispielsweise ist in der DE 33 20 010 C1 ein Fassadenaufzug beschrieben, dessen an Tragseilen hängende Gondel durch eine auf einem Dachfahrwagen montierte Hubeinrichtung parallel zur Fassadenoberfläche heb- und senkbar ist. Die Gondel ist dabei als Kraggondel ausgeführt und hängt mit ihren Tragseilen an einem um eine vertikale Achse drehbaren Zusatzausleger der Hubeinrichtung. Dadurch ist es möglich, bei überhängenden Fassadenteilen auch die darunterliegenden Bereiche der Fassade von der entsprechend gedrehten Kraggondel aus zu erreichen.

In vielen Ländern ist es zumindest bei bestimmten Gebäudehöhen vorgeschrieben, daß ein Fassadenaufzug gegen ein Wegschwingen der Gondel von der Fassadenoberfläche gesichert sein muß. Dieses Wegschwingen kann besonders bei großen Gebäudehöhen infolge von Windkräften leicht vorkommen. Eine solche Sicherung sieht üblicherweise so aus, daß an der Fassade eine Anzahl vertikal verlaufender Führungsschienen angeordnet ist, die jeweils eine Fahrspur der Gondel markieren, die im folgenden auch als Befahrlinie bezeichnet wird. An einer solchen Führungsschiene können Führungsräder oder -rollen angreifen, die mit der Gondel fest verbunden sind und unter anderem auch Zug- und Druckkräfte senkrecht zur Fassadenoberfläche aufnehmen können. Dadurch kann die Gondel, wenn die Führungsrollen in die jeweilige Führungsschiene eingreifen, sicher in einem festen Abstand zur Fassadenoberfläche gehalten werden und ist gleichzeitig in vertikaler Richtung nach oben und unten verfahrbar. Für ein horizontales Verfahren über die Fassade müssen die Führungsrollen außer Eingriff mit der Führungsschiene gebracht werden.

Aus der FR-A-2 657 595 ist ein Fassadenaufzug bekannt, bei dem die Gondel, die an Tragseilen hängend von auf dem Dach des Gebäudes befindlichen Hubeinrichtungen in vertikaler Richtung bewegbar ist. Die Gondel ist durch Zugkräfte gegen ein horizontales Wegschwingen von der Fassade gesichert. Die Zugkräfte werden durch ein von einer Halteeinrichtung umgriffenes Führungsseil, welches an der Gebäudefassade fixiert ist, aufgebracht.

Die bekannten Lösungen mit Führungsschiene oder -seil besitzen den wesentlichen Nachteil, daß ein fest vorgeschriebener Verfahrweg für die Gondel eingehalten werden muß.

Aus ästhetischen Gründen ist die Anbringung von Führungsschienen auf einer Gebäudefassade vielfach unerwünscht. Hinzu kommt, daß die Schaffung eines Befahrweges an einem Gebäude mit schräggestellten Fassadenflächen (Schrägen mit einer Neigung unter oder über 90°) durch herkömmliche Führungsschienen technische Schwierigkeiten bereitet, insbesondere wenn unterschiedliche Schrägen miteinander kombiniert sind.

Aufgabe der Erfindung ist es, ein Verfahren zum Befahren beliebiger, insbesondere aber schräger Fassadenflächen in vertikaler oder horizontaler Richtung mit einer Fassadenaufzuggondel anzugeben, bei dem ohne Benutzung von Führungsschienen ein Wegschwingen der Gondel von der Fassadenoberfläche über ein unzulässiges Maß hinaus sicher vermieden wird. Außerdem soll eine Vorrichtung zur Durchführung dieses Verfahrens angegeben werden.

Gelöst wird diese Aufgabe hinsichtlich des Verfahrens mit den Merkmalen des Patentanspruchs 1 und hinsichtlich der Vorrichtung durch einen Fassadenaufzug mit den Merkmalen des Patentanspruchs 2. Vorteilhafte Weiterbildungen des Fassadenaufzugs sind durch die Merkmale der Unteransprüche 3 bis 15 gekennzeichnet.

Die Erfindung besteht darin, daß in der Gondel des Fassadenaufzugs mindestens ein, vorzugsweise zwei Führungsseile mitgeführt werden, die am Anfang eines Befahrvorgangs von der bereits ausgeschwenkten, also etwa parallel zur Dachoberkante des jeweiligen Gebäudes stehenden Gondel aus mit einem Ende an vorgegebenen Fixpunkten an der Gebäudefassade lösbar befestigt werden. Entlang der jeweiligen Befahrlinie sind im Abstand voneinander eine Reihe von Befestigungselementen fest mit der Fassade verbunden. Diese Befahrlinie entspricht im Regelfall im wesentlichen einer Fallinie der Fassadenoberfläche, kann aber im Bedarfsfall auch seitliche Ausknickungen oder sogar horizontale Abschnitte aufweisen, so daß ein Hub- oder Senkvorgang der Gondel nicht streng entlang einer Fallinie verlaufen muß. Beim Absenken der Gondel oder einem sonstigen Wegfahren der Gondel von dem/den Fixpunkt(en) (d.h. bei Vorwärtsfahrt der Gondel) wird das oder werden die Führungsseile sukzessive durch Verbindungselemente in der Weise mit den einzelnen Befestigungselementen verbunden, daß jedes Führungsseil im Bereich der Befestigungselemente in horizontaler Richtung fixiert ist.

An der Gondel ist für jedes Führungsseil eine Haltevorrichtung vorgesehen, die bei Stillstand der Gondel das Führungsseil festhält und beim Heben und Senken oder sonstigen Verfahren jeweils freigibt. Dadurch überträgt das jeweilige Führungsseil seine horizontale Fixierung entsprechend auf die Gondel. Die Fixierung der Gondel ist umso straffer, je näher sich die Gondel am nächsten Befestigungselement befindet, also je dichter die Befestigungselemente einer Befahrlinie zueinander angeordnet sind. Beim Rückwärtsfahren der Gondel (z.B. beim Heben), d.h. wenn sich die Gondel entlang dem festgelegten Führungsseil wieder auf dessen Fixpunkt zu bewegt, werden die Befestigungen zwischen Führungsseil und Befestigungselementen in entsprechender Weise sukzessive wieder gelöst, und das Führungsseil kann wieder von der Gondel aufgenommen werden. Abschließend wird das Führungsseil auch vom jeweiligen Fixpunkt gelöst und vollständig von der Fassade entfernt.

Auf diese Weise kann auf Führungsschienen an der Gebäudefassade völlig verzichtet werden. Statt dessen werden lediglich eine Reihe von relativ klein ausgebildeten und damit von der Erdoberfläche aus praktisch unsichtbaren Befestigungselementen benötigt, an denen ein temporäres Führungssystem für die Gondel in Form mindestens eines Führungsseils im Bedarfsfall angebracht werden kann.

Die Erfindung wird nachfolgend anhand der in den Figuren 1 bis 5 dargestellten Ausführungsbeispiele näher erläutert. Es zeigen:
- Figur 1: einen Fassadenaufzug an einer Fassade mit schrägen Flächen,
- Figur 2 + 3: Ausführungsformen von Befestigungselementen,
- Figur 4: einen Teil einer Gondel eines erfindungsgemäßen Fassadenaufzugs in Draufsicht,
- Figur 5: die Ansicht A gemäß Figur 4 und
- Figur 6: einen Fassadenaufzug an einer gestuften Fassade.

Die schematische Darstellung eines erfindungsgemäßen Fassadenaufzugs in Figur 1 zeigt ein Gebäude, deren Fassade 5 vertikale und zusätzlich schräg (unter und über 90°) gestellte Teilflächen aufweist. Auf dem Dach des Gebäudes ist die Hubeinrichtung 1 des Fassadenaufzugs auf einem Dachfahrwagen 15 montiert, der schienenlos oder auf Schienen verfahrbar ist. Selbstverständlich könnte die Hubeinrichtung 1 alternativ auch feststehend und mit einem ausfahrbaren und um eine vertikale Achse schwenkbaren Ausleger ausgestattet sein. Eine Gondel 3 des Fassadenaufzugs ist an Tragseilen 2 hängend durch die Hubeinrichtung 1 heb- und senkbar,und durch den Dachfahrwagen 15 horizontal verfahrbar. An der Fassade 5 sind entlang der gewählten Befahrlinie im Abstand voneinander eine Reihe von Befestigungselementen 6 angeordnet. Da üblicherweise eine Vielzahl von Befahrlinien vorgesehen werden muß, sind die Befestigungselemente 6 über die gesamte Fassadenoberfläche verteilt. In der Gondel 3, auf die nachfolgend noch näher eingegangen wird, wird mindestens ein Führungsseil 7 (vorzugsweise zwei Führungsseile) mitgeführt, das zu Beginn des Befahrvorgangs von der bereits außen an den oberen Bereich der Fassade 5 ausgeschwenkten Gondel 3 aus mit einem Ende 8 fest aber wieder lösbar mit dem obersten Befestigungselement 6 verbunden wurde. Beim Absenken der Gondel 3 wurde das Führungsseil 7 über in Figur 1 nicht dargestellte Verbindungselemente an den Befestigungselementen 6 in horizontaler Richtung fixiert.

Die Figuren 2 und 3 zeigen mögliche Ausführungsformen geeigneter Befestigungselemente 6 und von Verbindungselementen. Im Fall der Figur 2 besteht das in der Fassade 5 fest verankerte Befestigungselement 6 aus einem kurzen biegesteifen Stahlblech mit einer Öse 14.

In diese Öse 14 wurde als Verbindungselement 10a ein Karabinerhaken eingeklinkt, der gleichzeitig auch das Führungsseil 7 umschließt und dieses somit in horizontaler Richtung fixiert.

Der Karabinerhaken 10a wird wie das Führungsseil 7 von der Gondel 3 mitgeführt, ist also nicht ständig an der Gebäudefassade 5 befestigt, sondern wird nur im Bedarfsfall beim Befahren der Fassade 5 (Vorwärtsfahrt) manuell eingeklinkt. In Figur 3 ist eine Alternative dargestellt, bei der das Befestigungselement 6 und das Verbindungselement (in Form eines Karabinerhakens 10b) baulich zu einem einzigen Stück integriert ausgeführt sind. Diese Ausführung hat den Vorteil, daß außer dem Führungsseil 7 keine weiteren losen Teile in der Gondel 3 mitgeführt werden müssen. Allerdings sind die an der Fassade 5 permanent verbleibenden Befestigungselemente 6 insgesamt etwas größer und somit möglicherweise etwas deutlicher von außen erkennbar. Andere Formen für die Befestigungselemente 6 sind möglich.

Die in den Figuren 4 und 5 dargestellte Gondel 3 des erfindungsgemäßen Fassadenaufzugs ist an nicht dargestellten Tragseilen aufgehängt, die an mit dem Gondelkörper fest verbundenen und an den beiden Schmalseiten der Gondel 3 angeordneten Säulen 17 befestigt sind. An der der Fassade 5 zugewandten Längsseite der Gondel 3 sind außen Rollelemente 4 zur direkten Abstützung der Gondel 3 auf der Oberfläche der Fassade 5 ohne Zwischenschaltung einer speziellen Stützeinrichtung wie etwa einer Führungsschiene angeordnet. Anstelle von Rollelementen 4 könnten grundsätzlich auch weiche großflächige Gleitelemente zum Einsatz kommen, jedoch wäre hierbei eher die Gefahr der Entstehung von Kratzspuren auf der Fassade 5 zu befürchten.

In bevorzugter Ausführung der Erfindung sind die Rollelemente 4 walzenförmig, also mit erheblicher Längenausdehnung und darüber hinaus aus einem weichen Material (z.B. Schaumkunststoff ) ausgeführt, um eine großflächige Anlage an die Fassade 5 zu gewährleisten und die dabei entstehende Flächenpressung möglichst niedrig zu halten. Dadurch können beispielsweise Beschädigungen der Fassade vermieden werden, die sonst möglicherweise bei kleinen Anlageflächen auftreten könnten, wenn die Gondel z.B. durch Windkräfte stark gegen die Fassade 5 gedrückt wird.

Ähnlich wie in Figur 1 könnte die Gondel 3 auch mit mehreren Rollelementen 4 ausgestattet sein, wobei mindestens eines im oberen und mindestens eines im unteren Bereich der Gondel 3 befestigt sein sollte, um bei jeder beliebigen Art von Schräge in der Fassade eine direkte Berührung der Außenwand der Gondel 3 mit der z.B. aus Glas und Aluminiumteilen bestehenden Fassade 5 sicher zu vermeiden.

Das Führungsseil 7 ist jeweils durch eine fest mit der Gondel 3 verbundene Halteeinrichtung 9, die ein Trägerstück 22 aufweist, geführt. Das Trägerstück 22 ist im vorliegenden Fall jeweils außen an der rohrförmigen Säule 17 befestigt, wobei in vorteilhafter Weiterbildung der Erfindung eine lösbare Verbindung in Form einer Klemmverbindung vorgesehen ist. Die auf diese Weise geschaffene Höhenverstellung 18 ermöglicht eine Veränderung der Höhenlage der Halteeinrichtung 9 gegenüber der Oberkante der Gondel 3 entlang der Säule 17. Die Halteeinrichtung 9 ist auf einem z.B. rohrförmigen Träger 20 aufgebaut, der - in vorteilhafter Weiterbildung der Erfindung wiederum durch eine lösbare Klemmverbindung - am Trägerstück 22 befestigt ist. Hierdurch ist für die Halteeinrichtung 9 auch eine Horizontalverstellung 21 geschaffen, so daß der Abstand der hängenden Gondel 3 zur Fassadenoberfläche beispielsweise im Bereich überhängender Fassadenteile bei Bedarf beliebig verändert werden kann.

Bei stillstehender Gondel 3 wird das durch eine auf dem Träger 20 montierte Klemmeinrichtung 11 geführte Führungsseil 7 festgeklemmt. Durch eine Entriegelungseinrichtung 12 kann die Festklemmung des Führungsseils 7 wieder aufgehoben werden, so daß das Führungsseil 7 frei durch die Klemmeinrichtung 11 hindurchgleiten kann. Aus Sicherheitsgründen sollte die Klemmeinrichtung 11 bzw. die Entriegelungseinrichtung 12 mit der Steuerung der Hubeinrichtung 1 und des Dachfahrwagens 15 signaltechnisch in der weisen verbunden sein, daß ein Heben oder Senken oder sonstiges Verfahren der Gondel 3 im Sinne einer Totmannschaltung nur dann möglich ist, wenn die Klemmeinrichtung 11 freigegeben ist, also nicht klemmt.

Darüber hinaus empfiehlt es sich ebenfalls aus Sicherheitsgründen, die Klemmkraft der Klemmeinrichtung 11 zu begrenzen. Diese sollte zumindest so niedrig gehalten werden, daß im Falle einer Störung bei ungelöster Klemmeinrichtung 11 ein Hängenbleiben und damit eine mögliche Schrägstellung der Gondel beim Absenken durch die Tragseile 2 unmöglich ist, d.h. daß die Gondel aufgrund ihres Gewichtes die Klemmkraft der Klemmeinrichtungen 11 überwinden kann und die Führungsseile also durch die in Funktion befindlichen Klemmeinrichtungen 11 hindurchgleiten. Andererseits muß die Klemmkraft der Klemmeinrichtungen 11 mindestens so groß sein, daß die möglicherweise auftretenden Kräfte, die die Gondel 3 von der Fassade 5 wegzudrücken suchen, sicher beherrscht werden.

Das Führungsseil 7 wird über Umlenkrollen 19a und 19b in materialschonender Weise durch die Halteeinrichtung 9 geführt. Um im Falle einer Rückwärtsfahrt (z.B. Aufwärtsfahrt) der abgesenkten Gondel 3 bei einer mangelnden Aufmerksamkeit des in der Gondel 3 mitfahrenden Bedienpersonals nicht mit dem Führungsseil 7 an einer noch nicht gelösten Verbindung zu den Befestigungselementen 6 hängenzubleiben, wobei Beschädigungen an Fassade 5 und Gondel 3 auftreten könnten, sind die Halteeinrichtungen 9 zweckmäßigerweise mit Endschaltern 13 ausgestattet, die beim Anstoßen an ein derartiges Befestigungselement 6 die Tätigkeit der Hubeinrichtung 1 bzw. des Dachfahrwagens 15 sofort unterbrechen. Im Bereich der Seilrolle 19a und des Endschalters 13 ist die Halteeinrichtung 9 in vorteilhafter Weiterbildung der Erfindung im Sinne eines kardanischen Gelenks ausgebildet, um eine möglichst schonende Seilführung im Falle einer Änderung des Winkels zwischen dem einlaufenden Führungsseil 7 und der Achse des Trägers 20 zu gewährleisten. Zweckmäßig ist es weiterhin, das Führungsseil 7 jeweils auf einer (aus Platzgründen) an der Außenseite der Gondel 3 angeordneten und als Seiltrommel ausgebildeten Aufwickelvorrichtung 16 mitzuführen. Selbstverständlich kann das Führungsseil 7 auch aus der Halteeinrichtung 9 heraus an der Fassade 5 entlang frei nach unten hängen.

Zum Aufwickeln des Führungsseils 7 kann die Aufwickelvorrichtung 16 manuell oder motorisch (z.B. mittels eines Elektrowerkzeugs mit Akkumulator) betätigt werden. Um ein problemloses Aufwickeln zu gewährleisten, ist im dargestellten Ausführungsbeispiel die Führungsrolle 19b um eine zur Längsachse des Trägers 20 parallele Achse schwenkbar gelagert. Zusätzlich kann auch vorgesehen werden, die Aufwickelvorrichtung 16 um eine vertikale Achse schwenkbar zu lagern, um sie in eine für das Auf- und Abwickeln des Führungsseils 7 günstige Position zur Halteeinrichtung 9 bringen zu können. Aus Gewichtsgründen und wegen der guten Festigkeit und der geringen Gefahr einer Beschädigung der Fassadenoberfläche bei direkter Berührung empfiehlt es sich, für das Führungsseil 7 einen Kunststoff, insbesondere einen Nylonwerkstoff einzusetzen.

Aus Figur 1 ist ersichtlich, daß die Gondel 3 durch das Führungsseil 7, das oberhalb der Gondel 3 durch mehrere Befestigungselemente 6 in etwa gleichbleibendem engem Abstand zur Fassade 5 verläuft, ebenfalls dicht an der Fassade 5 gehalten wird und nicht nach außen oder zur Seite wegschwingen kann. Vielmehr wird die Gondel 3 sogar in dem überhängenden Fassadenteil zur Fassadenoberfläche hingezogen, so daß die Rollelemente 4 stets direkt auf der Fassade 5 aufliegen. Wegen des für die Rollelemente 4 verwendeten Schaumkunststoffs kommt es nicht zu Beschädigungen (z.B. Kratzer) auf der Fassadenoberfläche.

Aus der schematischen Darstellung der Figur 6, in der funktionsgleiche Teile dieselben Bezugszeichen wie in Figur 1 bis 5 aufweisen, geht hervor, daß der erfindungsgemäße Fassadenaufzug nicht nur zum Befahren einer Fassade 5 in vertikaler Richtung, sondern ebenso auch in horizontaler Richtung geeignet ist. Das dargestellte Gebäude weist in der Seitenansicht ein treppenförmig gestuftes Profil auf. Durch die eingezeichneten Pfeile wird angedeutet, daß die Gondel 3 in einer stufenförmigen Fahrbewegung in die eingezeichnete Position gelangt ist. Zu Beginn des Befahrvorgangs wurden die beiden Enden 8 der Führungsseile 7 (gestrichelt gezeichnet) in gleicher Weise wie in Figur 1 mit den obersten Befestigungselementen 6 (jeweils durch einen Punkt angedeutet) fest verbunden. Dann wurde die Gondel 3 vertikal abgesenkt, wobei die Führungsseile 7 in jeweils zwei weitere Befestigungselemente 6 eingeklinkt wurden. Als die Gondel 3 etwa die Höhe der ersten abgesenkten Stufe der Fassade 5 erreicht hatte, wurde sie horizontal nach rechts verfahren, während die Führungsseile 7 in entsprechender weise mit weiteren Befestigungselementen 6 verbunden wurden. Die horizontale Bewegung der Gondel 3 kann beispielsweise durch ein entsprechendes Verfahren des Dachfahrwagens 15 oder auch durch einen ausfahrbaren Ausleger der Hubeinrichtung 1 realisiert werden.

Die bereits beschriebene kardanische Aufhängung (Figur 5) im Bereich der Seilrolle 19a der Haltevorrichtung 9 ermöglicht dabei ein problemloses Anpassen an die sich ändernde Richtung (vertikal/horizontal) der befestigten Führungsseile 7. Die im Zuge der Beschreibung der Figur 4 und 5 zuvor erwähnte sicherungstechnische Kopplung (Totmannschaltung) zwischen Klemm- und Entriegelungseinrichtungen der Halteeinrichtungen 9 einerseits und der Steuerung der Hubeinrichtung 1 andererseits schließt selbstverständlich auch die Steuerung der Horizontal bewegung der Gondel 3 ein. Eine Horizontalbewegung kann also ebenfalls nur dann stattfinden`, wenn die Klemmeinrichtungen für die Führungsseile 7 gelöst sind. Nach der horizontalen Fahrphase schließen sich in der eingezeichneten Weise zunächst eine zweite vertikale Fahrphase, dann wiederum eine horizontale und schließlich nochmals eine vertikale Fahrphase an. Dabei ist in jeder Situation gewährleistet, daß die Führungsseile 7 bei Stillstand der Gondel 3 in den Halteeinrichtungen 9 festgeklemmt werden und die Gondel 3 gegen ein Wegschwingen von der Fassade 5 gesichert ist. Die erfindungsgemäße Lösung gestattet es auch, gleichzeitige Vertikal- und Horizontalbewegungen der Gondel 3 unter ständiger Sicherung durch die Führungsseile 7 auszuführen. Da eine Vielzahl von Befestigungselementen 6 an der Fassade 5 angebracht werden kann, lassen sich nahezu beliebig gestaltete Befahrwege realisieren, indem jeweils von einem Befestigungselement 6 aus als nächstes dasjenige von mehreren benachbarten Befestigungselementen 6 ausgewählt und von der Gondel 3 angesteuert wird, das auf dem gewünschten Befahrweg liegt. Mit herkömmlichen Führungsschienen ließe sich eine derartige Flexibilität praktisch nicht realisieren.

Aus Figur 6 ist weiterhin entnehmbar, daß die freien Enden der Führungsseile 7 nicht aufgewickelt oder unmittelbar in der Gondel 3 mitgeführt werden müssen, sondern auch ohne weiteres frei herunterhängen können.

Wesentlich ist es, daß die Führungsseile 7 nur während der Betriebsphasen des Fassadenaufzugs benötigt werden und in der übrigen Zeit von der Fassade 5 abgenommen sind. Die Führungsseile 7 sind völlig unabhängig von den Tragseilen 2 der Gondel 3, die in diesem Beispiel über einen drehbaren Zusatzausleger der Hubeinrichtung 1 geführt sind. Bei gelöster Klemmeinrichtung an den Halteeinrichtungen 9 können daher bei Bedarf trotz eingefädelter Führungsseile 7 sogar Schwenkbewegungen der Gondel 3 um eine vertikale Achse ausgeführt werden. Dadurch ist es beispielsweise, möglich, mit der Gondel 3 um eine Ecke der Gebäudefassade 5 herumzufahren, ohne zuvor die Führungsseile 7 abnehmen zu müssen. Auch hierfür wäre bei einem System mit Führungsschienen praktisch keine entsprechende Lösung mit vertretbarem Aufwand möglich.

Neben den Vorteilen im Hinblick auf ästhetische Gesichtspunkte und die Funktionssicherheit zeichnet sich die erfindungsgemäße Lösung trotz einer außergewöhnlichen Breite der Einsatzmöglichkeiten insbesondere durch ihre Einfachheit und die dadurch gewährleistete kostengünstige Realisierbarkeit aus.

## Patentansprüche

1. Verfahren zum Befahren der Fassade eines Gebäudes, insbesondere eines Gebäudes mit schrägen und/oder überhängenden Fassadenflächen, mit der Gondel (3) eines Fassadenaufzugs, die von einer auf dem Dach des Gebäudes befindlichen Hubeinrichtung (1) an Tragseilen (2) hängend in vertikaler Richtung bewegbar ist und die durch Zugkräfte gegen ein Wegschwingen von der Fassade gesichert wird, wobei die Zugkräfte durch mindestens ein Führungsseil (7) aufgebracht werden, welches an der Gebäudefassade fixiert wird,
**dadurch gekennzeichnet,**
daß das Führungsseil (7) in oder an der Gondel mitgeführt wird, zu Beginn eines Befahrvorganges der Gondel (3) nur mit einem Ende an einem Fixpunkt an der Gebäudefassade lösbar fixiert wird, dann während der Vorwärtsfahrt in Befestigungselementen (6), die im Abstand voneinander unterhalb des Fixpunktes oder neben diesem an der Fassade (5) angebracht sind, sukzessive formschlüssig eingeklingt wird und bei Stillstand der Gondel (3) kraftschlüssig mit der Gondel verbundenwird und daß während einer Rückwärtsfahrt der Gondel die Verbindungen zu den Befestigungselementen (6) sukzessive wieder gelöst werden.

2. Fassadenaufzug zur Durchfuhrung des Verfahrens nach Anspruch 1, mit einer auf dem Dach eines Gebäudes angeordneten Hubeinrichtung (1), mit einer an Tragseilen (2) an der Hubeinrichtung (1) hängenden heb- und senkbaren Gondel (3) für Bedienpersonal, sowie mit an der Gebäudefassade angebrachten Führungselementen zur Fixierung der Gondel (3) gegen Auslenkbewegungen, die von der Fassadenoberfläche weggerichtet sind, wobei außen an der Fassade (5) des Gebäudes entlang mindestens einer Befahrlinie im Abstand voneinander mehrere Befestigungselemente (6) angebracht sind, ein Führungsseil (7) durch eine mit der Gondel (3) fest verbundene und das Führungsseil (7) umgreifende Halteeinrichtung (9) hindurchgeführt ist, und Verbindungselemente (10a, 10b) vorgesehen sind, mit denen das Führungsseil (7) lösbar mit den Befestigungselementen (6) verbunden ist,
**dadurch gekennzeichnet,**
daß das eine Ende des Führungsseils (7) in oder an der Gondel mitgeführt wird, daß das andere Ende (8) des Führungsseils mit dem höchstgelegenen Befestigungselement (6) der entsprechenden Befahrlinie lösbar verbunden ist, daß das Führungsseil (7) in die Befestigungselemente (6), die im Abstand voneinander unterhalb des Fixpunktes oder neben diesem an der Fassade angebracht sind, sukzessive formschlüssig einklinkbar ist und kraftschlüssig mit der Gondel verbindbar ist, daß in der Gondel (3) Befehlseingabegeräte und Schaltelemente für die Steuerung der Hubeinrichtung (1) angebracht sind und daß der Fassadenaufzug Gleit- oder Rollelemente (4) zur Abstützung der Gondel (3) an der Fassade (5) des Gebäudes aufweist.

3. Fassadenaufzug nach Anspruch 2,
dadurch gekennzeichnet,
daß die Halteeinrichtung (9) eine Klemmeinrichtung (11) aufweist, deren Klemmkraft für das vertikale und/oder horizontale Verfahren der Gondel (3) parallel zur Fassadenoberfläche durch eine Entriegelungseinrichtung (12) aufhebbar ist.

4. Fassadenaufzug nach Anspruch 3,
dadurch gekennzeichnet,
daß die Entriegelungseinrichtung (12) signaltechnisch mit der Steuerung der Hubeinrichtung (1) und gegebenenfalls einer Einrichtung (Dachfahrwagen 15) zum horizontalen Verfahren der Gondel (3) verbunden ist und diese Steuerung im Sinne einer Totmannsteuerung so lange blockiert, wie die Entriegelungseinrichtung (12) nicht freigegeben ist.

5. Fassadenaufzug nach einem der Ansprüche 3 bis 4,
dadurch gekennzeichnet,
daß die Klemmkraft der Klemmeinrichtung (11) in der Weise begrenzt ist, daß in einem Störungsfall durch die Tragseile (2) ein Absenken der Gondel (3) trotz geklemmter Klemmeinrichtung (11) möglich ist.

6. Fassadenaufzug nach einem der Ansprüche 2 bis 5,
dadurch gekennzeichnet,
daß an der Gondel (3) im Bereich der Halteeinrichtung (9) ein Endschalter (13) vorgesehen ist, der eine Rückwärtsfahrt der Gondel (3) unterbricht, sobald die Halteeinrichtung (9) der Gondel (3) in die unmittelbare Nahe eines Befestigungselementes (6) kommt, an dem das Führungsseil (7) noch befestigt ist.

7. Fassadenaufzug nach einem der Ansprüche 2 bis 6,
dadurch gekennzeichnet,
daß die Verbindungselemente als Karabinerhaken (10a) ausgebildet sind, die in entsprechende Ösen (14) an den Befestigungselementen (6) einklinkbar und um das Führungsseil (7) legbar sind.

8. Fassadenaufzug nach einem der Ansprüche 2 bis 6,
dadurch gekennzeichnet,
daß die Verbindungselemente (10b) baulich in die Befestigungselemente (6) integriert sind.

9. Fassadenaufzug nach einem der Ansprüche 2 bis 8,
dadurch gekennzeichnet,
daß die Gleit- oder Rollelemente (4) großflächige Anlageflächen aufweisen, mit denen sich die Gondel (3) ohne Beschädigungsgefahr unmittelbar auf der Oberfläche der Fassade (5) abstützen kann.

10. Fassadenaufzug nach einem der Ansprüche 2 bis 9,
dadurch gekennzeichnet,
daß die Rollelemente (4) an der Gondel (3) als walzenförmige Schaumstoffrollen ausgeführt sind.

11. Fassadenaufzug nach einem der Ansprüche 2 bis 10,
dadurch gekennzeichnet,
daß zwei Führungsseile (7) vorgesehen sind, die jeweils durch eine separate Halteeinrichtung (9) der Gondel (3) geführt sind.

12. Fassadenaufzug nach einem der Ansprüche 2 bis 11,
dadurch gekennzeichnet,
daß die Führungsseile (7) aus Kunststoff, insbesondere aus einem Nylonwerkstoff bestehen.

13. Fassadenaufzug nach einem der Ansprüche 2 bis 12,
dadurch gekennzeichnet,
daß die Halteeinrichtung eine Vertikalverstellung (18) aufweist.

14. Fassadenaufzug nach einem der Ansprüche 2 bis 13,
dadurch gekennzeichnet,
daß die Halteeinrichtung (9) eine Horizontalverstellung (21) aufweist.

15. Fassadenaufzug nach einem der Ansprüche 2 bis 14,
dadurch gekennzeichnet,
daß für das oder die Führungsseile (7) jeweils eine Aufwickelvorrichtung (16) an der Gondel (3) angeordnet ist.

## Claims

1. Method for running along the façade of a building, in particular a building with inclined and/or overhanging façade faces, by means of the cradle (3) of a façade lift, which cradle, being suspended from carrying cables (2), can be moved vertically by a hoisting device (1) disposed on the roof of the building and can be prevented from swinging away from the façade by tractive forces, the latter being applied by at least one guide cable (7) which is fixed to the building façade, characterized in that the guide cable (7) is carried in or on the cradle, is only fixed at one end in a detachable manner to a fixed point on the building façade before the cradle (3) starts to run, then, during the forward motion, is positively engaged in succession in fastening elements (6), which are mounted on the façade (5) at spacings from one another below or next to the fixed point, and is non-positively connected to the cradle (3) when the latter is at a standstill, and that the connections with the fastening elements (6) are disengaged in succession during a reverse motion of the cradle.

2. Façade lift for carrying out the method according to claim 1, with a hoisting device (1), which is arranged on the roof of a building, with a cradle (3) for service staff which can be raised and lowered and is suspended from carrying cables (2) on the hoisting device (1), and with guide elements, which are mounted on the building façade, for securing the cradle (3) against deflection movements directed away from the façade surface, a plurality of fastening elements (6) being mounted outside on the façade (5) of the building at spacings from one another along at least one running line, a guide cable (7) being passed through a holding device (9), which is rigidly connected to the cradle (3) and embraces the guide cable (7), and connecting elements (10a, 10b) being provided, by means of which elements the guide cable (7) is connected in a detachable manner to the fastening elements (6), characterized in that one end of the guide cable (7) is carried in or on the cradle, that the other end (8) of the guide cable is connected in a detachable manner to the highest fastening element (6) of the corresponding running line, that the guide cable (7) can be positively engaged in succession in the fastening elements (6), which are mounted on the façade at spacings from one another below or next to the fixed point, and can be non-positively connected to the cradle, that command input instruments and switching elements for controlling the hoisting device (1) are mounted in the cradle (3), and that the façade lift comprises slide or roller elements (4) for supporting the cradle (3) against the façade (5) of the building.

3. Facade lift according to claim 2, characterised in that the holding device (9) comprises a clamping device (11), the clamping force of which can be removed by an unlocking device (12) to allow the cradle (3) to move vertically and/or horizontally parallel to the façade surface.

4. Façade lift according to claim 3, characterised in that the unlocking device (12) is connected for signalling purposes to the control of the hoisting device (1) and, if applicable, to a device (roof car 15) for moving the cradle horizontally, and this control can be locked out in the manner of a dead man's control until the unlocking device (12) is released.

5. Façade lift according to one of claims 3 to 4, characterised in that the clamping force of the clamping device (11) is limited such that the cradle (3) can be lowered by the carrying cables (2) in the case of a fault, in spite of the clamping device (11) still being engaged.

6. Façade lift according to one of claims 2 to 5, characterised in that a limit switch (13) is provided on the cradle (3) in the area of the holding device (9) to interrupt a reverse motion of the cradle (3) as soon as the holding device (9) of the cradle (3) enters the immediate vicinity of a fastening element (6) to which the guide cable (7) is still fastened.

7. Façade lift according to one of claims 2 to 6, characterised in that the connecting elements are formed as carabine swivels (10a) which can engage in corresponding eyes (14) in the fastening elements (6) and be placed around the guide cable (7).

8. Façade lift according to one of claims 2 to 6, characterised in that the connecting elements (10b) are integral with the fastening elements (6).

9. Façade lift according to one of claims 2 to 8, characterised in that the slide or roller elements (4) have large-area bearing surfaces by means of which the cradle (3) can be supported directly on the surface of the façade (5) without any risk of damage.

10. Façade lift according to one of claims 2 to 9, characterised in that the roller elements (4) on the cradle (3) are constructed as cylindrical foam rollers.

11. Façade lift according to one of claims 2 to 10, characterised in that two guide cables (7) are provided, each of which is passed through a separate holding device (9) of the cradle (3).

12. Façade lift according to one of claims 2 to 11, characterised in that the guide cables (7) consist of plastic, in particular of a nylon material.

13. Façade lift according to one of claims 2 to 12, characterised in that the holding device (9) comprises a vertical adjustment device (18).

14. Façade lift according to one of claims 2 to 13, characterised in that the holding device (9) comprises a horizontal adjustment device (21).

15. Façade lift according to one of claims 2 to 14, characterised in that a respective take-up device (16) is arranged on the cradle (3) for the guide cable(s) (7).

## Revendications

1. Procédé pour parcourir la façade d'un bâtiment, en particulier un bâtiment présentant des surfaces de façade inclinées et/ou en porte-à-faux, avec la nacelle (3) d'un élévateur à façade, laquelle peut être déplacée en direction verticale en étant accrochée à des câbles porteurs (2) par un dispositif de levage (1) se trouvant sur le toit du bâtiment et est assurée par des forces de tirage contre un pivotement éloigné de la façade, les forces de tirage étant engendrées par au moins un câble de guidage (7) fixé sur la façade du bâtiment,
caractérisé en ce que le câble de guidage (7) est guidé dans ou sur la nacelle, est uniquement fixé de façon amovible au début d'un processus de déplacement de la nacelle (3) par une extrémité à un point fixe sur la façade du bâtiment, et est ensuite encliqueté de façon mécanique et successive pendant l'avance dans des éléments de fixation (6) agencés sur la façade (5) en étant écartés les uns des autres au-dessous du point de fixation ou à côté de celui-ci, et est maintenu par force à la nacelle lors de l'arrêt de la nacelle (3), et en ce que lors d'un déplacement de retour de la nacelle, les liaisons avec les éléments de fixation (6) sont de nouveau ôtées de façon successive.

2. Elévateur à façade pour la mise en oeuvre du procédé selon la revendication 1, comportant un dispositif de levage (1) agencé sur le toit d'un bâtiment, une nacelle (3) pour le personnel de service accrochée de façon à pouvoir être levée ou abaissée à des câbles porteurs (2) du dispositif de levage (1), ainsi que des éléments de guidage agencés sur la façade du bâtiment pour fixer la nacelle (3) contre des mouvements de déviation dirigés en sens opposé à la surface de la façade, à l'extérieur de la façade (5) du bâtiment le long d'au moins une ligne de déplacement plusieurs éléments de fixation (6) étant agencés en étant écartés les uns des autres, un câble de guidage (7) étant guidé à travers un dispositif de maintien (9) solidaire de la nacelle (3) et entourant le câble de guidage (7), et des éléments de liaison (10a,10b) étant prévus, par l'intermédiaire desquels le câble de guidage (7) est relié de façon amovible aux éléments de fixation (6),
caractérisé en ce que l'une des extrémités du câble de guidage (7) est guidée dans ou sur la nacelle, en ce que l'autre extrémité (8) du câble de guidage est reliée de façon amovible à l'élément de fixation (6) situé le plus haut de la ligne de déplacement correspondante, en ce que le câble de guidage (7) peut être encliqueté de façon successive et mécanique dans les éléments de fixation (6) qui sont agencés en étant écartés les uns des autres au-dessous du point de fixation ou à côté de celui-ci sur la façade et peut être relié par force à la nacelle, en ce que des appareils d'entrée d'ordres et des éléments de commutation pour la commande du dispositif de levage (1) sont agencés dans la nacelle (3), et en ce que l'élévateur à façade comporte des éléments de glissement ou de roulage (4) pour l'appui de la nacelle (3) sur la façade (5) du bâtiment.

3. Elévateur à façade selon la revendication 2,
caractérisé en ce que le dispositif de maintien (9) comporte un dispositif de serrage (11), dont la force de serrage pour le déplacement vertical et/ou horizontal de la nacelle (3) parallèlement à la surface de la façade peut être supprimée par un dispositif de déverrouillage (12).

4. Elévateur à façade selon la revendication 3,
caractérisé en ce que le dispositif de déverrouillage (12) est relié par une technique de signal à la commande du dispositif de levage (11) et le cas échéant à un dispositif (chariot de roulage sur toit 15) pour le déplacement horizontal de la nacelle (3) et cette commande est bloquée dans le sens d'une commande à veille automatique aussi longtemps que le dispositif de déverrouillage (12) n'est pas libéré.

5. Elévateur à façade selon l'une des revendications 3 à 4,
caractérisé en ce que la force de serrage du dispositif de serrage (11) est limitée de sorte que lors d'un incident, un abaissement de la nacelle (3) est possible par les câbles porteurs (2) malgré un dispositif de serrage (11) bloqué.

6. Elévateur à façade selon l'une des revendications 2 à 5,
caractérisé en ce qu'un commutateur d'extrémité (13) est prévu sur la nacelle (3) dans la zone du dispositif de maintien (9), commutateur d'extrémité qui interrompt un déplacement de retour de la nacelle (3) dès que le dispositif de maintien (9) de la nacelle (3) arrive à la proximité directe d'un élément de fixation (6), sur lequel le câble de guidage (7) est encore fixé.

7. Elévateur à façade selon l'une des revendications 2 à 6,
caractérisé en ce que les éléments de liaison sont réalisés sous forme de mousquetons (10a) qui peuvent être encliquetés dans des oeillets correspondants (14) sur les éléments de fixation (6) et qui peuvent être disposés autour du câble de guidage (7).

8. Elévateur à façade selon l'une des revendications 2 à 6,
caractérisé en ce que les éléments de liaison (10b) sont intégrés de façon constructive dans les éléments de fixation (6).

9. Elévateur à façade selon l'une des revendications 2 à 8,
caractérisé en ce que les éléments de glissement ou de roulage (4) présentent des surfaces d'appui élevées, par lesquelles la nacelle (3) peut s'appuyer sans risque de détérioration directement contre la surface de la façade (5).

10. Elévateur à façade selon l'une des revendications 2 à 9,
caractérisé en ce que les éléments de roulage (4) sont réalisés sur la nacelle (3) sous forme de galets à produit alvéolaire en forme de rouleaux.

11. Elévateur à façade selon l'une des revendications 2 à 10,
caractérisé en ce que l'on prévoit deux câbles de guidage (7) qui sont guidés à chaque fois par un dispositif de maintien séparé (9) de la nacelle (3).

12. Elévateur à façade selon l'une des revendications 2 à 11,
caractérisé en ce que les câbles de guidage (7) sont réalisés en matière synthétique, en particulier en un matériau en nylon.

13. Elévateur à façade selon l'une des revendications 2 à 12,
caractérisé en ce que le dispositif de maintien (9) comporte un élément de réglage vertical (18).

14. Elévateur à façade selon l'une des revendications 2 à 13,
caractérisé en ce que le dispositif de maintien (9) comporte un élément de réglage horizontal (21).

15. Elévateur à façade selon l'une des revendications 2 à 14,
caractérisé en ce que pour le ou les câbles de guidage (7), on agence à chaque fois un dispositif d'enroulement (16) sur la nacelle (3).
